# EUROPÄISCHE PATENTSCHRIFT

(11) **EP 0 291 631 B1**
(45) Veröffentlichungstag und Bekanntmachung des Hinweises auf die Patenterteilung: **24.06.1992**
(21) Anmeldenummer: 88101735.4
(22) Anmeldetag: 06.02.1988
(51) Int. Cl.: F27B 9/30, F27D 17/00

(54) **Tunnelofen zum Brennen von Leichtziegeln mit hohem Anteil an verbrenn- und vergasbaren Bestandteilen**
Tunnel kiln for burning light bricks containing a high percentage of combustible and volatile components
Four tunnel pour la cuisson de briques légères ayant un haut pourcentage de composés combustibles et volatiles

(30) Priorität: 22.05.1987 DE 3717320
(43) Veröffentlichungstag der Anmeldung: 23.11.1988
(73) Patentinhaber: Hans Lingl Anlagenbau und Verfahrenstechnik GmbH & Co. KG, D-89231 Neu-Ulm (DE)
(72) Erfinder: Lingl, Hans, D-7910 Neu-Ulm (DE); Unterfrauner, Otto, A-6112 Wattens/Tirol (AT)

(56) Entgegenhaltungen:
- DE-A- 3 516 058
- DE-C- 278 184
- US-A- 4 140 467
- US-A- 4 460 331

## Beschreibung

Die Erfindung betrifft einen Tunnelofen nach dem Oberbegriff des Anspruches 1.

Bei einem bekannten Tunnelofen dieser Art sollen keine unverbrannten brennbaren Bestandteile, die die Umwelt belasten, aus dem Kamin austreten, vielmehr sollen die austretenden Rauchgase weitgehend frei von Schwelgasen und geruchsbelästigenden Stoffen sein.

Als Entgasungszone ist zwischen der Brennkammer und der Vorwärmkammer eine durch Tore abgetrennte Entgasungskammer vorgesehen. Die Beheizung derselben erfolgt indirekt durch Wärmeaustauschflächen, die von den Abgasen des Ofens beheizt werden.

Die Entgasungskammer weist einen Gasumwälzkreis auf. Dieser fördert vorwiegend Schwachgas, das aus den flüchtigen Bestandteilen des Rohstoffes in den Formlingen entsteht. Dieses Schwachgas wird von der Entgasungskammer entweder der Hochtemperaturzone der Brennkammer zur Nachverbrennung oder einer externen Einrichtung als Heizmittel zugeführt.

Im niederen Temperaturbereich liegt wegen des Restwassergehalts der Ziegel endothermes Verhalten vor, weshalb zur Vorwärmung eine größere Temperaturdifferenz zwischen Gasen und Ziegeln erforderlich ist, was zu einer früher einsetzenden Entgasung an der Oberfläche der Ziegel führen kann. Auch bereitet die Temperaturregelung im Übergang vom Vorwärmer zur Entgasungskammer Schwierigkeiten.

Der Erfindung liegt die Aufgabe zugrunde, in der Vorwärmkammer des Tunnelofens das Brenngut bis auf 4oo°C zu erwärmen und dabei von schädlichen Schwelprodukten zu befreien.

Diese Aufgabe wird mit den im Anspruch 1 gekennzeichneten Merkmalen gelöst.

Bei dem erfindungsgemäßen Tunnelofen ist die Anfangstemperatur des Schwelprozesses nicht kritisch und die Endtemperatur der Vorwärmung kann hoch genug angesetzt werden, um alle schädlichen Gase sicher zu erfassen, so daß keine Schwelprodukte in die Abgase gelangen können. 1oo % der Schwelgase gehen über die Nachverbrennungsvorrichtung. Ferner entfällt eine abgetrennte Entgasungskammer, womit sich auch die Anzahl der Tore vermindert, deren Wartung wegen der hohen Temperaturen ohnehin problematisch ist.

Die Zeichnung zeigt einen schematischen Längsschnitt durch den Tunnelofen mit Vorwärmkammer und Brennkammer.

Längs der Vorwärmkammer 3 erstreckt sich ein Gas-Umwälz-Kreis, welcher aus den flüchtigen Bestandteilen des Brennstoffes in den Formlingen entstehendes Gas mittels eines Ventilators 4 fördert. Das Gas wird an Absaugöffnungen 5 in der Nähe der Kammereinfahrt 6 entnommen und vor dem Einfahrtor 2 der Brennkammer 1 wieder eingespeist. Vor dem Ventilator 4 ist ein Einlaß 7 für die Zufuhr von Frischluft vorgesehen. In Umwälzrichtung hinter dem Ventilator 4 ist eine erste Aufheizstufe, bestehend aus einem Wärmeaustauscher, geschaltet, in der die Umwälzgase im Austausch mit dem Abgasstrom (Rauchgase) des Tunnelofens vorgewärmt werden. Anschließend an die erste Aufheizstufe ist eine Abzweigung vorgesehen, durch die ein Teil des Gases (Schwelgas) abgeführt und durch eine Nachverbrennungsvorrichtung 9 sowie einen weiteren Wärmeaustauscher 1o geleitet, dem Rauchgasstrom aus der Brennkammer 1 des Tunnelofens beigemischt wird. Der weitere Wärmeaustauscher dient als zweite Aufheizstufe der Umwälzgase.

Die Aufheizung des Brenngutes in der Vorwärmkammer erfolgt im Bereich von 25o°C bis 4oo°C exotherm. Die Temperatur der Umwälzgase wird infolge der zweistufigen Aufheizung durch die Wärmeaustauscher 8 und 1o auf über 4oo°C angehoben, so daß die Kontinuität des Vorgangs in der Vorwärmkammer 3 gesichert ist.

## Patentansprüche

1. Tunnelofen mit durch ein Tor voneinander getrennter Vorwärmkammer und Brennkammer sowie mit einer Entgasungszone, bestehend aus einem von den Rauchgasen indirekt beheizten Gas-Umwälzkreis zum Entgasen der brennbaren flüchtigen Bestandteile und einer Verbrennungsvorrichtung für die ausgegasten flüchtigen Bestandteile, dadurch gekennzeichnet, daß die Entgasungszone der Vorwärmkammer (3) zugeordnet ist, wobei die Gase aus Ansaugöffnungen (5) in der Nähe der Kammereinfahrt (6) mittels eines Ventilators (4) entnommen und vor dem Tor (2) zur Brennkammer (1) wieder eingespeist werden, daß ferner in diesen Umwälzkreis zwei Aufheizstufen (8 und 10) geschaltet sind und daß hinter der ersten Aufheizstufe (8) eine in die Leitung der abgeführten Rauchgase mündende Abzweigung für einen Teil der Umwälzgase vorgesehen ist, in welcher Abzweigung die Nachverbrennungsvorrichtung (9) und nachfolgend ein als zweite Aufheizstufe (10) für die Umwälzgase dienender Wärmeaustauscher geschaltet ist.

2. Tunnelofen nach Anspruch 1, dadurch gekennzeichnet, daß die erste Aufheizstufe (8) ein Wärmeaustauscher ist, der von den abgeführten Rauchgasen beheizt wird.

3. Tunnelofen nach Anspruch 1, dadurch gekennzeichnet, daß vor dem Ventilator (4) ein Einlaß (7) für Frischluftzufuhr in die Umwälzgase vorgesehen ist.

## Claims

1. A tunnel kiln comprising a preheating chamber and a burning chamber separated by a gate as well as a degassing zone consisting of a gas circulating circuit indirectly heated by the flue gases for degassing the combustible volatile components and a combustion device for the degassed volatile components, characterized in that the said degassing zone is coordinated with the preheating chamber (3) with the gases being extracted from intake openings (5) in the vicinity of the chamber entrance (6) by means of a fan (4) and returned upstream of the gate (2) leading to the burning chamber (1), that furthermore two heating stages (8 and 10) are connected to this circulating circuit and that downstream of the first heating stage (8) a branch pipe connected to the pipe carrying the extracted flue gases is provided for part of the circulating gases, said branch pipe having connected to it the post-combustion device (9) followed by a heat exchanger serving as second heating stage (10) for the circulating gases.

2. A tunnel kiln as claimed in Claim 1, characterized in that the said first heating stage (8) is a heat exchanger heated by the extracted flue gases.

3. A tunnel kiln as claimed in Claim 1, characterized in that an inlet (7) for the supply of fresh air to the circulating gases is provided upstream of the said fan (4).

## Revendications

1. Four-tunnel avec chambre de préchauffage et chambre de cuisson, séparées par une porte, ainsi qu'une zone de dégazage, composé d'un circuit de circulation de gaz, chauffé indirectement par des gaz de fumées, pour le dégazage des composés volatiles inflammables et un dispositif de combustion pour les composés volatiles dégazés,
caractérisé en ce que la zone de dégazage est rattachée à la chambre de préchauffage (3), les gaz étant, à proximité de l'entrée de la chambre (6), soutirés des orifices d'aspiration (5) à l'aide d'un ventilateur (4) et réintroduits en amont de la porte (2) de la chambre de cuisson (1), en ce que deux étages de chauffage (8 et 10) sont par ailleurs montés dans ce circuit de circulation et en ce qu'est prévue, derrière le premier étage de chauffage (8), un embranchement débouchant dans la conduite des gaz de fumée évacués et destiné à une partie des gaz de circulation, embranchement dans lequel est monté le dispositif de post-combustion (9) et, à la suite de celui-ci, un échangeur thermique servant de deuxième étage de chauffage (10) pour les gaz de circulation.

2. Four-tunnel suivant la revendication n° 1, caractérisé en ce que le premier étage de chauffage (8) est un échangeur thermique chauffé par les gaz de fumée évacués.

3. Four-tunnel suivant la revendication n° 1, caractérisé en ce qu'est prévu, en amont du ventilateur (4), un orifice d'admission (7) pour l'apport d'air frais aux gaz de circulation.
